# EUROPÄISCHE PATENTSCHRIFT

(11) **EP 0 703 016 B1**
(45) Veröffentlichungstag und Bekanntmachung des Hinweises auf die Patenterteilung: **25.02.1998**
(21) Anmeldenummer: 95114356.9
(22) Anmeldetag: 13.09.1995
(51) Int. Cl.: B21B 31/04, B21B 31/02

(54) **Mehrteiliges Walzgerüst**
Multipart roll stand
Cage de laminoir à plusieurs parties

(30) Priorität: 23.09.1994 DE 9415429 U
(43) Veröffentlichungstag der Anmeldung: 27.03.1996
(73) Patentinhaber: SMS SCHLOEMANN-SIEMAG AKTIENGESELLSCHAFT, 40237 Düsseldorf (DE)
(72) Erfinder: Minnerop, Michael, D-40885 Ratingen (DE); Albedyhl, Manfred, D-40822 Mettmann (DE); Schmidt, Karl Otto, D-57271 Hilchenbach (DE); Bahr, Hermann, D-57271 Hilchenbach (DE); Foermer, Egon, D-40667 Meerbusch (DE); Schulze, Berthold, D-57482 Wenden (DE); Svagr, Alexander, D-41844 Wegberg (DE)
(74) Vertreter: Valentin, Ekkehard, Dipl.-Ing.

(56) Entgegenhaltungen:
- EP-A- 0 103 989
- EP-A- 0 298 318
- DE-A- 2 506 449
- DE-A- 2 703 252
- DE-B- 2 119 389
- GB-A- 2 103 976

## Beschreibung

Die Erfindung bezieht sich auf ein mehrteiliges Walzgerüst, dessen Gerüstständer durch Zuganker o. dgl. miteinander verbindbar sind. Mehrteilige Walzgerüste für Walzensätze mit parallel verlaufenden Walzenachsen sind in unterschiedlichen Ausbildungsformen bekannt. Es wurde auch bereits vorgeschlagen, (DE-OS 27 03 252) Maschinenrahmen aus prismatischen Körpern mit rechtwinklig zueinander liegenden Wandflächen zusammenzusetzen und diese Körper dann miteinander zu verschrauben.

Eine besondere Walzgerüstform, nämlich die Universalwalzgerüste die neben Walzensätzen mit parallel zueinander und horizontal verlaufenden Walzenachsen gleichzeitig Walzensätze mit parallel zueinander und vertikal verlaufenden Walzenachsen aufnehmen, wird bisher durchweg aus einem Stück gegossen; dies in erster Linie deshalb, weil die Walzensätze mit vertikal liegenden Walzenachsen von seitlich der vertikalen Gerüstständer nach außen kragenden Tragansätzen getragen werden müssen.

Diese Ausbildungsform der Universalwalzgerüste erfordert nicht nur ein aufwendiges Gußverfahren mit häufig auftretenden Gußfehlern sondern darüberhinaus einen ebenfalls einen sehr großen Aufwand bei der Bearbeitung des Gußstückes selbst, da der Gußkörper für das Einbringen der notwendigen Bohrungen und die Bearbeitung von Führungsflächen häufig umgespannt werden muß. Darüber hinaus sind einige Führungsflächen für die Bearbeitung schwer zugänglich und erfordern die Anwendung aufwendiger Vorrichtungen. Einen weiteren Nachteil dieser Ausbildung der Universalwalzgerüste stellt, besonders bei großen und schweren Gerüsten der Transport vom Herstellungs- zum Einsatzort der Gerüste dar.

Der Erfindung liegt die Aufgabe zugrunde, diesen hohen technischen Herstellungsaufwand zu verringern und auch die Transportmöglichkeiten der Gerüste zu vereinfachen.

Diese Aufgabe wird dadurch gelöst, daß zur Bildung eines Universalgerüsts der Vertikalständer aus einem Paar selbständiger, oben und unten durch Querträger über Zuganker verbindbarer Seitenteile zusammensetzbar ist, die jeweils horizontale, seitliche Tragansätze mit Tragstücken und in diesen vorgesehenen Ausnehmungen aufweisen, in die jeweils selbständige Querhäupter einsetzbar sind.

Diese erfindungsgemäße Ausbildungsform erlaubt es, die beiden Gerüstseitenteile als verhältnismäßig flache Körper für sich zu gießen, zu bearbeiten und auch zu transportieren. Das gleiche gilt für die Querträger und die Querhäupter.

Wie die Erfindung weiter vorsieht, können die den Vertikalständer bildenden Seitenteile auch jeweils aus zwei, vertikal durch symmetriemittige Teilung gebildeten selbständigen Seitenteilhälften bestehen, die durch auf Ansätze aufgesetzte Schrumpfringe oder Zuganker miteinander verbindbar sind. Diese Ausbildung vereinfacht den Guß, die Bearbeitung und den Transport der Teilstücke noch weiter.

Die Erfindung wird anhand der, in der Zeichnung dargestellten Ausführungsbeispiele näher erläutert. In der Zeichnung zeigen
- Fig. 1: die zusammensetzbaren Teile des Universalgerüsts, in Walzrichtung gesehen, teilweise geschnitten,
- Fig. 2: die Draufsicht auf Fig. 1,
- Fig. 3: eine Seitenansicht von Fig. 1,
- Fig. 4 - 6: die den Ansichten nach den Fig. 1 - 3 entsprechenden Darstellungen des, aus den Teilen zusammengesetzten Universalgerüsts,
- Fig. 7 - 9: die zusammensetzbaren Teile einer anderen Ausbildungsform des Universalgerüsts entsprechend den Darstellungen in den Fig. 1 - 3 und
- Fig. 10 - 12: die den Ansichten nach den Fig. 7 - 9 entsprechenden Darstellungen des, aus den Teilen zusammengesetzten Universalwalzgerüsts.

Zu dem Vertikalständer des Universalgerüsts nach den Fig. 1 bis 3 gehören zwei Seitenteile 1 und 2, die sich jeweils aus, durch obere und untere Traversen 1b; 1c verbundenen Paaren von Ständerholmen 1a bzw. 2a zusammensetzen. Von diesen Ständerholmen 1a; 2a kragen jeweils seitlich nach außen Tragansätze 1d bzw. 2d, in denen später die, nicht dargestellten Lagereinbaustücke der Vertikalwalzen getragen und geführt werden. An den Enden dieser Tragansätze 1d; 2d sind, in diesen längsgeführte Tragstücke 3 bzw. 4 mit schwalbenschwanzförmigen Ausnehmungen 3a bzw. 4a angeordnet. Weiter gehören zum Vertikalständer Paare von oberen und unteren Querträgern 5 bzw. 6 sowie ein Paar von, in die schwalbenschwanzförmigen Ausnehmungen 3a; 4a der Tragstücke 3; 4 einsetzbare Querhäupter 7 bzw. 8.

Wie aus den Fig. 4 bis 6 ersichtlich, werden die Seitenteile 1, 2 untereinander durch die oberen und die unteren Quertraversen 5 bzw. 6 mittels der, durch diese und die Ständerholme 1a, 2a geführten Zuganker 9 zu dem Vertikalständer verbunden. Dieser wird anschließend durch Einsetzen der Querhäupter 6 und 7 in die Ausnehmungen 3a, 4a der Tragstücke 3, 4 der Tragansätze 1d, 2d zu dem Universalwalzgerüst vervollständigt.

Die Ausbildung des Universalgerüsts nach den Fig. 7 bis 9 und 10 bis 12 entspricht dem grundsätzlichen Aufbau der Ausbildung nach den Fig. 1 bis 6. Zusätzlich sind hier die beiden Seitenteile 1' und 2' durch vertikale, mittige Teilung der oberen und unteren Traversen 1b', 1c' und 2b', 2c' in zwei spiegelbildlich gleiche Hälften aufgeteilt, die im Bereich der Teilmitte Ansätze 10 aufweisen die, wie aus den Fig. 10 und 12 hervorgeht, mit Hilfe von Schrumpfringen 11 miteinander verbunden werden.

## Patentansprüche

1. Mehrteiliges Walzgerüst, dessen Gerüstständer und Querhäupter durch Zuganker o. dgl. miteinander verbindbar sind
**dadurch gekennzeichnet**,
daß zur Bildung eines Universalgerüsts der Vertikalständer aus einem Paar selbständiger, oben und unten durch Querträger (5; 6) über Zuganker (9) verbindbarer Seitenteile (1; 2) zusammensetzbar ist, die jeweils horizontale, seitliche Tragansätze (1d; 2d) mit Tragstücken (3; 4) und in diesen vorgesehenen Ausnehmungen (3a; 4a)aufweisen, in die jeweils selbständige Querhäupter (7; 8) einsetzbar sind.

2. Mehrteiliges Walzgerüst nach Anspruch 1,
**dadurch gekennzeichnet**,
daß die, den Vertikalständer bildenden Seitenteile jeweils aus zwei, vertikal durch symmetriemittige Teilung gebildeten selbständigen Seitenteilhälften (1' und 2') bestehen, die durch auf Ansätze (10) aufgesetzte Schrumpfringe (11) oder Zuganker miteinander verbindbar sind.

3. Mehrteiliges Walzgerüst nach Anspruch 1,
**dadurch gekennzeichnet**,
daß die Ausnehmungen (3a; 4a) schwalbenschwanzförmige Führungen (11a) für die Querhäupter (7; 8) aufweisen.

## Claims

1. Multi-part roll stand, the stand housings and crossties of which are connectible together by tie rods or the like, characterised thereby that for formation of a universal roll stand the vertical housings can be assembled from a pair of independent side members (1; 2) which are connectible above and below by crossarms (5; 6) by way of tie rods (9) and which have respective horizontal support projections (1d; 2d) at the side with support members (3; 4) and recesses (3a; 4a), in which respective independent crossties (7; 8) are insertable, provided therein.

2. Multi-part roll stand according to claim 1, characterised thereby that the side members forming the vertical housings each consist of two independent side member halves (1' and 2') which are formed vertically by separation symmetrically with respect to the centre and which are interconnectible by shrunk-on rings (11) placed on projections (10) or by tie rods.

3. Multi-part roll stand according to claim 1, characterised thereby that the recesses (3a; 4a) have dovetail guides (11a) for the crossties (7; 8).

## Revendications

1. Cage de laminoir à plusieurs parties, dont les montants et les traverses sont reliés les uns aux autres à l'aide de tirants d'ancrage ou analogues, caractérisée en ce que, pour la formation d'une cage universelle, le montant vertical peut être constitué par une paire de parties latérales (1 ; 2) indépendantes pouvant être reliées dans le haut et le bas par des poutres transversales (5 ; 6) via des tirants d'ancrage (9), lesdites parties latérales présentant chaque fois des embouts (1d ; 2d) de support latéraux et horizontaux avec des pièces de support (3 ; 4) et des évidements (3a, 4a) prévus dans ces pièces, dans lesquels on peut loger les traverses (7 ; 8) indépendantes.

2. Cage de laminoir en plusieurs parties selon la revendication 1, caractérisée en ce que les parties latérales, formant les montants verticaux, sont formées par deux moitiés (1' et 2') de partie latérale, formées par une division verticale à symétrie médiane et qui peuvent être reliées par les bagues de serrage (11) ou des tirants d'ancrage placés sur des embouts (10).

3. Cage de laminoir en plusieurs parties selon la revendication 1, caractérisée en ce que les évidements (3a ; 4a) présentent des dispositifs de guidage (11a) en queue d'aronde pour les traverses (7 ; 8).
